# EUROPÄISCHE PATENTSCHRIFT

(11) **EP 4 216 764 B1**
(45) Veröffentlichungstag und Bekanntmachung des Hinweises auf die Patenterteilung: **13.11.2024**
(21) Anmeldenummer: 21773737.8
(22) Anmeldetag: 07.09.2021
(51) Int. Cl.: A47B 49/00, A47B 47/05

(54) **MÖBELECKELEMENT**
FURNITURE CORNER ELEMENT
ÉLÉMENT D'ANGLE DE MEUBLE

(30) Priorität: 24.09.2020 DE 102020124883
(43) Veröffentlichungstag der Anmeldung: 02.08.2023
(73) Patentinhaber: Paul Hettich GmbH & Co. KG, 32278 Kirchlengern (DE); nobilia-Werke J. Stickling GmbH & Co. KG, 33415 Verl (DE)
(72) Erfinder: BEUMLER, Sören, 32257 Bünde (DE); SZLAPKA, Timo, 33739 Bielefeld (DE); STAUFENBERG, Gerrit, 48143 Münster (DE); PETKER, Waldemar, 32257 Bünde (DE); DEGENHARDT, Florian Alf, 33803 Steinhagen (DE); HAUSCHILDT, André, 33739 Bielefeld (DE); SPECHT, Daniel, 33442 Herzebrock-Clarholz (DE)
(74) Vertreter: Dantz, Jan Henning
(86) Internationale Anmeldenummer: PCT/EP2021/074566
(87) Internationale Veröffentlichungsnummer: WO 2022/063564

(56) Entgegenhaltungen:
- EP-A1- 0 577 551
- EP-A1- 1 776 895
- WO-A1-2020/233911

## Beschreibung

Die vorliegende Erfindung betrifft ein Möbeleckelement mit mindestens einer Lagerebene.

Derartige Möbeleckelemente werden entweder als Möbelstücke wie beispielsweise ein Regal in einer Raumecke oder als Bestandteil eines Möbels in einem Eckbereich des Möbelkorpus platziert und lassen sich durch eine kombinierte Rotations-Translationsbewegung aus einer Ausgangsstellung in eine Öffnungs- oder Benutzungsstellung bewegen.

Üblicherweise ist bei einem solchen Möbeleckelement in einer Ausgangsstellung die wenigstens eine Lagerebene durch Seitenwände des Möbeleckelements verdeckt, so dass die in dem Möbeleckelement gelagerten Gegenstände sichtverdeckt und/oder vor Schmutz geschützt in der Ausgangsposition und nach erfolgter Translations-Rotationsbewegung in einfacher Weise zugänglich sind. Zur Translations-Rotationsbewegung dienen Drehbeschläge, die am Boden und/oder einer Decke des Möbeleckelements angebracht sind und die zwei zueinander bewegliche Lagerflächen mit in Laufrillen geführten Wälzkörpern aufweisen.

Aus der EP 0 577 551 A1 ist ein Möbeleckelement bekannt, das zur Ermöglichung einer Translations-Rotationsbewegung jeweils einen Drehbolzen an einer Bodenunterseite und einer Deckenoberseite aufweist, die in einem jeweiligen Langloch im Boden und der Decke eines Außenkorpus bewegbar sind.

Ein weiteres gattungsgemäßes Möbeleckelement ist aus der nachveröffentlichten WO 2020 233 911 A1 bekannt.

Aufgabe der vorliegenden Erfindung ist es, ein Möbeleckelement mit einer erhöhten Stabilität bereitzustellen, das passgenau von einer Ausgangsstellung in eine Öffnungs-Endposition bewegbar ist.

Diese Aufgabe wird durch ein Möbeleckelement mit den Merkmalen des Anspruchs 1 gelöst.

Das erfindungsgemäße Möbeleckelement weist ein quaderförmiges Rahmengestell mit rechteckiger, insbesondere quadratischer Grundfläche mit wenigstens einer Bodenöffnung und einer zur Bodenöffnung parallel ausgerichteten Deckenöffnung sowie wenigstens zwei Seitenöffnungen auf.

In der Bodenöffnung ist eine Bodenplatte aufgenommen. In der Deckenöffnung ist eine Deckenplatte aufgenommen. In wenigstens einer der Seitenöffnungen ist eine die Seitenöffnung zumindest teilweise verschließende Seitenplatte aufgenommen.

Das Möbeleckelement weist des Weiteren wenigstens einen Drehbeschlag auf, der an einer der Deckenplatte abgewandten Unterseite der Bodenplatte und/oder an einer der Bodenplatte abgewandten Oberseite der Deckenplatte angeordnet ist. Dieser Drehbeschlag weist zwei einander zugewandte Lagerflächen mit jeweils mindestens einer Laufrille auf, in denen Wälzkörper geführt sind.

Die Laufrillen sind dabei derart geformt, dass die erste Lagerfläche relativ zur zweiten Lagerfläche aus einer Ausgangsposition in eine Zwischenposition in eine Öffnungsendposition und zurück in die Ausgangsposition in einer kombinierten Translations-Rotationsbewegung bewegbar ist. Die anteilige Translationsbewegung ist dabei 45° zu einer der Seitenkanten der Grundfläche des Rahmengestells ausgerichtet.

Ein Mittelpunkt des Möbeleckelements weist dabei in der Ausgangsposition und der Öffnungsendposition die gleichen Raumkoordinaten auf.

Das Rahmengestell ist dabei einstückig oder aus einer Vielzahl von Hohlprofilelementen zusammengesetzt.

Ein solches Möbeleckelement zeichnet sich durch eine besondere Stabilität aufgrund des quaderförmigen Rahmengestells aus, wodurch gewährleistet ist, dass die beiden Lagerflächen des Drehbeschlags bei der Translations-Rotationsbewegung stets parallel zueinander verlaufen, ohne dass es schwerkraftbedingt während der Translations-Rotationsbewegung zu einem Durchbiegen eines im Bewegungsablauf nicht von unten abgestützten Bereiches einer der Lagerflächen kommen kann.

Vorteilhafte Ausführungsvarianten der Erfindung sind Gegenstand der Unteransprüche.

Gemäß einer vorteilhaften Ausführungsvariante ist die erste Lagerfläche des Drehbeschlags an der Bodenplatte/Deckenplatte angeformt.

Gemäß einer alternativen Ausführungsvariante ist die erste Lagerfläche des Drehbeschlags an der Bodenplatte/Deckenplatte befestigt. Diese Variante ermöglicht auch ein einfaches Nachrüsten eines Möbeleckelements mit einem solchen Drehbeschlag.

Gemäß einer weiteren bevorzugten Ausführungsvariante ist die Seitenplatte als Halteplatte ausgebildet, an der eine Dekorplatte befestigt ist.

Dies ermöglicht einen einfachen Austausch einer solchen Dekorplatte und damit eine einfache Möglichkeit der gestalterischen Anpassung des Möbeleckelements an seine Umgebung.

Die Dekorseite der Dekorplatte ist gemäß einer bevorzugten Ausführungsvariante bündig mit einer Außenfläche des die Seitenöffnung bildenden Teils des Rahmengestells in der Seitenöffnung positioniert befestigt.

Bei dieser Ausführungsvariante sind die Laufrillen bevorzugt derart geformt, dass die Grundfläche des Rahmengestells in der Ausgangsposition deckungsgleich ist mit der Grundfläche des Rahmengestells in der Öffnungsendposition.

Gemäß einer alternativen Ausführungsvariante ist die Dekorplatte dem Rahmengestell vorgelagert an der Seitenplatte befestigt.

Hier sind die Laufrillen bevorzugt derart geformt, dass die Grundfläche des Rahmengestells in der Öffnungsendposition um die Materialstärke der Dekorplatte multipliziert mit $\sqrt{2}$ versetzt zur Grundfläche des Rahmengestells in der Ausgangsposition positioniert ist.

Dies ermöglicht ein exaktes Einpassen des Möbeleckelements in der Ausgangsposition und der Öffnungsendposition auf der gleichen Grundfläche.

Die Dekorplatte ist gemäß einer bevorzugten Weiterbildung mithilfe wenigstens einer Verstelleinheit an der Seitenplatte relativ zu dieser ausrichtbar befestigt.

Dadurch ist in einfacher Weise ein Anpassen von Kanten der Dekorplatte insbesondere im in einem Möbel eingebauten Möbeleckelement an die Kanten des umgebenden Möbels ermöglicht.

In einer weiteren bevorzugten Ausführungsvariante sind an zwei benachbarten Seitenöffnungen Dekorplatten angeordnet, wobei einander nahe Randbereiche der Dekorplatten abgerundet ausgebildet sind und einen gemeinsamen Kreisbogenabschnitt bilden.

Der Rotationsanteil der Bewegung beträgt gemäß bevorzugten Ausführungsvarianten 90° oder 180° zwischen der Ausgangsposition und der Öffnungsendposition.

Gemäß einer weiteren bevorzugten Ausführungsvariante weist das Rahmengestell vier Seitenöffnungen auf, wobei in zwei benachbarten Seitenöffnungen die Seitenöffnungen zumindest teilweise verschließende Platten eingesetzt sind.

Gemäß einer vorteilhaften Weiterbildung ist wenigstens eine Teilzahl der Rahmenprofilelemente oder ein Teilstück des Rahmengestells im Querschnitt als geschlossenes Vieleck mit rechtwinklig zueinander ausgerichteten Schenkeln ausgebildet, aus dessen Außenfläche sich wenigstens ein Haltesteg erstreckt.

Das geschlossene Vieleck ermöglicht dabei einen stabilen Aufbau des Möbeleckelements, der wenigstens eine Haltesteg ermöglicht in einfacher Weise die Halterung von Ablagen oder dergleichen.

Das erfindungsgemäße Möbel mit einem Korpus mit mehreren Seitenwänden und einer Deckplatte zeichnet sich durch wenigstens ein in einem Front-Seitenbereich des Möbels aufgenommenes Möbeleckelement wie oben beschrieben aus.

Nachfolgend werden bevorzugte Ausführungsbeispiele der Erfindung anhand der beiliegenden Zeichnungen näher erläutert. Es zeigen:
- Fig. 1a und b: schematische perspektivische Ansichten einer Ausführungsvariante eines erfindungsgemäßen Möbels mit darin angeordneten Möbeleckelementen in einer Ausgangsposition der Möbeleckelemente,
- Fig. 2a und b: den Fig. 1a und b entsprechende Darstellungen mit um 60° rotierten Möbeleckelementen,
- Fig. 3a und b: den Fig. 2 entsprechende Darstellungen der Möbel mit um 120° rotierten Möbeleckelementen,
- Fig. 4a und b: den Fig. 1 bis 3 entsprechende Darstellungen des Möbels mit um 180° rotierten, in die Öffnungsendposition bewegten Möbeleckelementen,
- Fig. 5: eine isometrische Explosionsdarstellung einer Ausführungsvariante eines erfindungsgemäßen Möbeleckelements,
- Fig. 6: eine isometrische Darstellung eines Möbeleckelements mit abgenommener Dekorplatte,
- Fig. 7: eine isometrische Detaildarstellung der Verstelleinheit und der in die Dekorplatte eingelassenen, mit der Verstelleinheit korrespondierenden Halterung,
- Fig. 8: eine isometrische Darstellung einer Dekorplatte mit darin eingebrachten Halteelementen,
- Fig. 9: eine isometrische Darstellung analog zur Figur 6 aus einer anderen Perspektive,
- Fig. 10a - d: Detailschnittansichten zur Darstellung der Höhenverstellung der Dekorplatte relativ zur Seitenplatte,
- Fig. 11a - c: Detailschnittansichten zur Darstellung der Seitenverstellung der Dekorplatte relativ zur Seitenplatte,
- Fig. 12: eine Querschnittsansicht verschiedener möglicher Querschnitte von Hohlprofilelementen des Rahmengestells,
- Fig. 13: eine isometrische Explosionsdarstellung einer Ausführungsvariante eines mehrteilig ausgebildeten Rahmengestells,
- Fig. 14a und b: unterschiedliche isometrische Darstellungen von Eckverbindern des Rahmengestells und
- Fig. 15 a und b: den Fig. 1 und 4 entsprechende isometrische Darstellungen einer alternativen Ausführungsvariante eines erfindungsgemäßen Möbels mit jeweils einer abgerundeten Kante der Möbeleckelemente,
- Fig. 16 a und b: den Fig. 1 und 4 entsprechende isometrische Darstellungen einer alternativen Ausführungsvariante eines erfindungsgemäßen Möbels mit jeweils einer abgerundeten Kante der Möbeleckelemente.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Möbeleckelemente, Möbel, Rahmengestell, Seitenplatte, Dekorplatte und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In den Figuren 1 bis 4 ist mit dem Bezugszeichen 2 eine Ausführungsvariante eines Möbeleckelements bezeichnet. Jedes dieser Möbeleckelemente 2 ist hier in einem jeweiligen Frontseitenbereich eines Möbels 100 eingebaut.

Dabei kann die Bauhöhe eines der Möbeleckelemente 2 der Höhe des Möbels 100 entsprechen, abzüglich eines Möbelfußes 102, auf dem ein Korpus des Möbels 100 aufsteht.

Die Möbeleckelemente 2 sind translatorisch und rotatorisch innerhalb des Möbels 100 bewegbar, während die weiteren hier gezeigten Frontblenden 103, 104, 105 als Frontblenden von Schubkästen oder über seitliche Scharniere verschwenkbar am Möbelkorpus gehalten sind.

Das Möbel 100 ist nach oben durch eine Deckplatte 101 abgedeckt.

Die Möbeleckelemente 2 sind hier derart in dem Möbel 100 gelagert, dass sie durch eine kombinierte Translations-Rotationsbewegung aus einer in Figur 1 gezeigten Ausgangsstellung in die Richtung R1 bzw. R2 bis in eine in Figur 4 gezeigte Öffnungsendposition bewegbar sind, bei denen die Möbeleckelemente 2 den gleichen Raum innerhalb des Möbels 100 einnehmen wie in der in Figur 1 gezeigten Ausgangsstellung.

Zwischenstellungen bei einem Drehwinkel von 60° der Möbeleckelemente 2 sind in den Figuren 2a und b dargestellt, die Position bei einem zurückgelegten Drehwinkel von 120° in den Figuren 3a und 3b dargestellt.

Eine Explosionsdarstellung einer bevorzugten Ausführungsvariante eines solchen Möbeleckelements 2 ist in Figur 5 dargestellt.

Das Möbeleckelement 2 weist ein quaderförmiges Rahmengestell 3 mit hier quadratischer Grundfläche mit wenigstens einer Bodenöffnung 31 und einer zur Bodenöffnung 31 parallel ausgerichteten Deckenöffnung 32 sowie hier vier Seitenöffnungen 33 auf.

Denkbar ist auch, die Grundfläche als nichtquadratisches Rechteck auszubilden, wobei das Verhältnis senkrecht zueinander stehender, die Grundfläche bildende Seitenlängen bevorzugt zwischen 1 : 1 und 1 : 1,2 liegt.

Wie bei den Figuren 5 und 6 gezeigt, ist in der Bodenöffnung 31 eine Bodenplatte 6 aufgenommen. Entsprechend ist in der Deckenöffnung 32 eine Deckenplatte 8 aufgenommen. In zwei der Seitenöffnungen 33 ist jeweils eine die Seitenöffnung 33 verschließende Seitenplatte 4 aufgenommen.

Denkbar ist hier auch, die Abmaße der Seitenplatte 4 so zu gestalten, dass diese nur einen Teil der Seitenöffnung 33 verschließt, um so zu ermöglichen, dass ein Teilbereich des Möbeleckelements 2 in der in Figur 1a und 1b gezeigten Ausgangsstellung in jeder Position des Möbeleckelements 2 zugänglich ist.

Bei der hier gezeigten bevorzugten Ausführungsvariante sind die Seitenplatten 4 so bemessen, dass die Seitenöffnungen 33 durch diese vollständig verschlossen werden.

Weiter ist ein Drehbeschlag 7 an einer der Ecken der Deckenplatte 8 abgewandten Unterseite der Bodenplatte 6 und ein weiterer Drehbeschlag 7 an einer der Bodenplatte 6 abgewandten Oberseite der Deckenplatte 8 angeordnet.

Denkbar ist hier auch, einen solchen Drehbeschlag 7 nur an der Bodenplatte 6 oder nur an der Deckenplatte 8 anzuordnen.

Der Drehbeschlag 7 weist dabei zwei einander zugewandte Lagerflächen 71, 72 mit jeweils mindestens einer Laufrille auf, in denen Wälzkörper geführt sind.

Die Laufrillen sind dabei derart geformt, dass die erste Lagerfläche 71 relativ zur zweiten Lagerfläche 72 aus einer Ausgangsposition, gezeigt in Figur 1a, 1b, in eine Öffnungsendposition, gezeigt in Figur 4a, 4b, und zurück in die Ausgangsposition in einer kombinierten Translations-Rotationsbewegung bewegbar ist.

Die anteilige Translationsbewegung ist dabei 45° zu einer der Seitenkanten der Grundfläche des Rahmengestells 3 ausgerichtet.

Ein Mittelpunkt des Möbeleckelements 2 weist in der Ausgangsposition und in der Öffnungsendposition die gleichen Raumkoordinaten auf. D.h. durch die kombinierte Translations-Rotationsbewegung kann das Möbeleckelement 2 von der in den Figuren 1a und 1b gezeigten Ausgangsposition, bei denen die Frontfläche und die Seitenfläche, die das Möbeleckelement 2 in dieser Position nach außen verschließt, bündig mit der Frontblende 103 und der diesen zugeordneten Seitenplatte ausgerichtet ist, in eine ebenso bündige Öffnungsendstellung bewegt werden, bei der in dieser in den Figuren 4a und 4b gezeigten Position vertikale, als Hohlprofilelemente 34 ausgebildeten Streben bündig mit den Ecken des Möbels 100 ausgerichtet sind.

In jedem der Möbeleckelemente 2 sind des Weiteren vorzugsweise eine oder mehrere Ablagen 9 innerhalb des Rahmengestells 3 festgelegt, um das Möbeleckelement 2 mit einer oder mehreren Lagerebenen auszugestalten.

Alternativ zu der in Figur 5 gezeigten Variante des Möbeleckelements 2 ist es auch denkbar, die erste Lagerfläche 71 des Drehbeschlags direkt an der Bodenplatte 6 bzw. Deckenplatte 8 anzuformen.

Bei der hier gezeigten bevorzugten Ausführungsvariante ist die erste Lagerfläche 71 des Drehbeschlags 7 an der Bodenplatte 6 bzw. der Deckenplatte 8 befestigt.

Die Deckenplatte 8 und die Bodenplatte 6 verdecken dabei zum Innenraum des Möbeleckelements 2 die darunter bzw. darüber angeordneten Drehbeschläge 7.

Wie in den Figuren 5 und 6 des Weiteren dargestellt ist, ist die Seitenplatte 4 hier als Halteplatte ausgebildet, an der eine Dekorplatte 5 befestigt ist, die in der Ausgangsposition des Möbeleckelements 2, wie es in den Figuren 1a und 1b gezeigt ist, die Sichtflächen bildet.

In einem Falle, in dem die Dekorseite der Dekorplatte 5 bündig mit einer Außenfläche des die Seitenöffnung 33 bildenden Teils des Rahmengestells 3 in der Seitenöffnung 33 positioniert befestigt ist, sind die Laufrillen derart geformt, dass die Grundfläche des Rahmengestells 3 in der Ausgangsposition deckungsgleich mit der Grundfläche des Rahmengestells 3 in der Öffnungsendposition ist.

Bei dieser (hier nicht dargestellten) Variante bilden dementsprechend die Hohlprofilelemente 34 an jeder Seite des Möbeleckelements 2 die Außenkanten.

Bei der hier dargestellten Ausführungsvariante eines solchen Möbeleckelements 2 sind die Dekorplatten 5 dem Rahmengestell 3 vorgelagert an der Seitenplatte 4 befestigt.

Hier sind dementsprechend die Seitenplatten 4 innerhalb des Rahmengestells 3 in die Seitenöffnungen 33 eingelassen befestigt.

Entsprechend sind bei dieser Ausführungsvariante die Laufrillen derart geformt, dass die Grundfläche des Rahmengestells 3 in der Öffnungsendposition um die Materialstärke der Dekorplatte 5 multipliziert mit $\sqrt{2}$ versetzt zur Grundfläche des Rahmengestells 3 in der Ausgangsposition positioniert ist.

Dadurch ist sichergestellt, dass beim Einschwenken des Möbeleckelements 2 in die in den Figuren 4a und 4b gezeigte Öffnungsendposition die Dekorplatten 5 nicht an den Möbelkorpus des Möbels 100 anstoßen.

Zur exakten Ausrichtung der Dekorplatten 5 innerhalb eines in den Figuren 1 bis 4 gezeigten Möbels 100 ist jede der Dekorplatten 5 mithilfe wenigstens einer Verstelleinheit 11 einer Seitenplatte 4 relativ zu dieser ausrichtbar befestigt.

Eine solche Verstellung ist in den Figuren 6, 7, 10a bis d und 11a bis c gezeigt. Eine solche Verstelleinheit 11 ist dabei von im Wesentlichen zylindrischer Gestalt, die in entsprechende, in Figur 6 gezeigte Verstelleinheitaufnahmen 41 in der Seitenplatte 4 eingelassen ist. Die Verstelleinheit kann auch andere geometrische Formen aufweisen und nach anderen Prinzipien funktionieren.

Bevorzugt sind an jeder der Seitenplatten 4 zwei solcher Verstelleinheiten 11 in entsprechenden Verstelleinheitaufnahmen 41 aufgenommen.

An der der Seitenplatte 4 zugewandten Rückseite der Dekorplatte 5 ist, wie in Figur 9 und 10a bis d gezeigt ist, jeweils eine Bohrung 51 vorgesehen, in der ein bevorzugt als Schraube 10 ausgebildetes Halteelement eingelassen ist.

Ein Kopf dieser Schraube 10 wird dabei in einer Hakenaufnahme der Verstelleinheit 11 eingehängt. Anschließend kann durch Verstellung dieses Hakenelements innerhalb der Verstelleinheit 11 sowohl eine Vertikalverstellung, wie sie anhand der Figuren 10a bis 10d dargestellt ist, vorgenommen werden, als auch eine Seitenverstellung, wie sie in den Figuren 11a bis 11c gezeigt ist. Die gezeigten Verstellprinzipien sind im Stand der Technik allgemein bekannt.

Ist die Dekorplatte 5 korrekt ausgerichtet, dient eine Fixierschraube 12, die in eine entsprechende Bohrung 42 in der Seitenplatte 4 einschraubbar ist, von der der Dekorplatte 5 abgewandten Seite der Seitenplatte 4 her bis in eine entsprechende Bohrung 52 in der Dekorplatte 5 eingeschraubt und sichert so klemmend die aktuelle Position.

Figur 8 zeigt die aus der der Seitenplatte 4 zugewandten Rückseite der Dekorplatte 5 vorstehende Schraube 10.

Das Rahmengestell 3 des Möbeleckelements 2 kann als einstückiges Rahmengestell ausgebildet sein.

In der hier gezeigten bevorzugten Ausführungsvariante ist das Rahmengestell 3 aus einer Vielzahl von Hohlprofilelementen 34 zusammengesetzt.

Bevorzugt ist wenigstens eine Teilzahl der Rahmenprofilelemente 34 oder ein Teilstück des einstückigen Rahmengestells 3 im Querschnitt als geschlossenes Vieleck 35 mit rechtwinklig zueinander ausgerichteten Schenkeln ausgebildet, aus dessen Außenfläche sich wenigstens ein Haltesteg 36 erstreckt. Bei einigen Rahmenprofilelementen 34 gibt es aufgrund der speziellen Anordnung der Haltestege 36 zusätzlich noch Nuten 37.

Einige bevorzugte Ausführungsvarianten einer solchen Querschnittsgestaltung von Rahmenprofilelementen 34 sind in Figur 12 dargestellt.

Die Haltestege 36 dienen dabei vorzugsweise der Halterung der Ablage 9 oder der Anbringung von Dekorelementen.

Die einzelnen Hohlprofilelemente 34 werden durch Eckverbinder 38 miteinander verbunden.

Ein beispielhafter Eckverbinder 38 ist in den Figuren 14a und 14b gezeigt. Jeder der Eckverbinder 38 weist dabei ein Eckstück 381 auf, von dem jeweils rechtwinklig zueinander ausgerichtete Arme 382 abstehen, die in stirnseitige Aufnahmen der Hohlprofilelemente 34 einsteckbar sind.

Die Eckverbinder 38 weisen in den Armen 382 bevorzugt noch jeweilige Bohrungen 383 auf.

Entsprechend sind im Bereich ihrer Enden Montagebohrungen 341 in den Hohlprofilelementen 34 vorgesehen, durch die die Hohlprofilelemente 34 mit den Eckverbindern 38 zusätzlich über Schrauben, Stopfen, Bolzen oder anderen Sicherungselementen gesichert werden können.

Wie in Figur 13 weiter gezeigt ist, weisen die Hohlprofilelemente 34 in einer bevorzugten Ausführungsvariante zusätzlich Haltebohrungen 342 auf, die der Aufnahme von Ablageklemmhaltern 13 dienen, wie sie beispielhaft in Figur 5 dargestellt sind.

In den Figuren 15a, 15b und 16a, 16b ist eine weitere Ausführungsvariante eines Möbeleckelements 2, eingebaut in einem Möbel 100 dargestellt.

Bei dieser Ausführungsvariante sind die Dekorplatten 5' an einander zugewandten vertikalen Seitenbereichen abgerundet ausgebildet und bilden zusammen einen Kreisbogenabschnitt, der hier bündig zu einer abgerundeten Kante der Deckplatte 101' sowie abgerundeter Seitenkante der Frontblenden 103' eines unter dem Möbeleckelement 2, welches die in Figur 15 und 16 linke Seite des Möbels 100 bildet, fluchtend ausgebildet ist.

Während bei den gezeigten Ausführungsvarianten die Öffnungsendposition nach einer Rotation des Möbeleckelements 2 von 180° erreicht ist, ist es auch denkbar, bei einer hier nicht gezeigten alternativen Ausführungsvariante diese Öffnungsendposition bereits bei einer Rotation von 90° zu erreichen.

### Bezugszeichenliste

- 2: Möbeleckelement

- 3: Rahmengestell
- 31: Bodenöffnung
- 32: Deckenöffnung
- 33: Seitenöffnung
- 34: Hohlprofilelement
- 341: Montagebohrung
- 342: Halterbohrung
- 35: Vieleck
- 36: Haltesteg
- 37: Nut
- 38: Eckverbinder
- 381: Eckstück
- 382: Arm
- 383: Bohrung

- 4: Seitenplatte
- 41: Verstelleinheitaufnahme
- 42: Bohrung

- 5, 5': Dekorplatte
- 51: Bohrung
- 52: Bohrung

- 6: Bodenplatte

- 7: Drehbeschlag
- 71: Lagerfläche
- 72: Lagerfläche

- 8: Deckenplatte
- 9: Ablage
- 10: Schraube
- 11: Verstelleinheit
- 12: Fixierschraube
- 13: Ablageklemmhalter
- 100: Möbel
- 101: Deckplatte
- 102: Möbelfuß
- 103: Frontblende
- 104: Frontblende
- 105: Frontblende

- 101': Deckplatte
- 103': Frontblende

- R₁, R₂: Richtung

## Patentansprüche

1. Möbeleckelement (2), insbesondere Regal mit mindestens einer Lagerebene, aufweisend
- ein quaderförmiges Rahmengestell (3) mit rechteckiger, insbesondere quadratischer Grundfläche mit wenigstens einer Bodenöffnung (31) und einer zur Bodenöffnung (31) parallel ausgerichteten Deckenöffnung (32) sowie wenigstens zwei Seitenöffnungen (33),
- eine in der Bodenöffnung (31) aufgenommene Bodenplatte (6),
- eine in der Deckenöffnung (32) aufgenommene Deckenplatte (8),
- wenigstens eine in einer der Seitenöffnungen (33) aufgenommene, die Seitenöffnung (33) zumindest teilweise verschließende Seitenplatte (4),
- wenigstens einen Drehbeschlag (7), der an einer der Deckenplatte (8) abgewandten Unterseite der Bodenplatte (6) und/oder an einer der Bodenplatte (6) abgewandten Oberseite der Deckenplatte (8) angeordnet ist,
- wobei der Drehbeschlag (7) zwei einander zugewandte Lagerflächen (71, 72) mit jeweils mindestens eine Laufrille aufweist, in denen Wälzkörper geführt sind,
- wobei die Laufrillen derart geformt sind, dass die erste Lagerfläche (71) relativ zur zweiten Lagerfläche (72) aus einer Ausgangsposition in eine Öffnungsendposition und zurück in die Ausgangsposition in einer kombinierten Translations-Rotationsbewegung bewegbar ist,
- wobei die anteilige Translationsbewegung 45° zu einer der Seitenkanten der Grundfläche des Rahmengestells (3) ausgerichtet ist und
- wobei ein Mittelpunkt des Möbeleckelements (2) in der Ausgangsposition und der Öffnungsendposition die gleichen Raumkoordinaten aufweist,
**dadurch gekennzeichnet, dass**
- das Rahmengestell (3) einstückig oder aus einer Vielzahl von Hohlprofilelementen (34) zusammengesetzt ist.

2. Möbeleckelement (2) nach Anspruch 1, **dadurch gekennzeichnet, dass** die erste Lagerfläche (71) des Drehbeschlags (7) an der Bodenplatte (6) / Deckenplatte (8) angeformt ist.

3. Möbeleckelement (2) nach Anspruch 1 oder 2, **dadurch gekennzeichnet, dass** die erste Lagerfläche (71) des Drehbeschlags (7) an der Bodenplatte (6) / Deckenplatte (8) befestigt ist.

4. Möbeleckelement (2) nach einem der vorstehenden Ansprüche, **dadurch gekennzeichnet, dass** die Seitenplatte (4) als Halteplatte ausgebildet ist, an der eine Dekorplatte (5) befestigt ist.

5. Möbeleckelement (2) nach Anspruch 4, **dadurch gekennzeichnet, dass** eine Dekorseite der Dekorplatte (5) bündig mit einer Außenfläche des die Seitenöffnung (33) bildenden Teils des Rahmengestells (3) in der Seitenöffnung (33) positioniert befestigt ist.

6. Möbeleckelement (2) nach Anspruch 5, **dadurch gekennzeichnet, dass** die Laufrillen derart geformt sind, dass die Grundfläche des Rahmengestells (3) in der Ausgangsposition deckungsgleich mit der Grundfläche des Rahmengestells (3) in der Öffnungsendposition ist.

7. Möbeleckelement (2) nach Anspruch 4, **dadurch gekennzeichnet, dass** die Dekorplatte (5) dem Rahmengestell (3) vorgelagert an der Seitenplatte (4) befestigt ist.

8. Möbeleckelement (2) nach Anspruch 7, **dadurch gekennzeichnet, dass** die Laufrillen derart geformt sind, dass die Grundfläche des Rahmengestells (3) in der Öffnungsendposition um die Materialstärke der Dekorplatte (5) multipliziert mit $\sqrt{2}$ versetzt zur Grundfläche des Rahmengestells (3) in der Ausgangsposition positioniert ist.

9. Möbeleckelement (2) nach Anspruch 7 oder 8, **dadurch gekennzeichnet, dass** die Dekorplatte (5) mithilfe wenigstens einer Verstelleinheit (11) an der Seitenplatte (4) relativ zu dieser ausrichtbar befestigt ist.

10. Möbeleckelement (2) nach einem der Ansprüche 7 bis 9, **dadurch gekennzeichnet, dass** an zwei benachbarten Seitenöffnungen (33) Dekorplatten (5') angeordnet sind, wobei einander nahe Randbereiche der Dekorplatten (5') abgerundet ausgebildet sind und einen gemeinsamen Kreisbogenabschnitt bilden.

11. Möbeleckelement (2) nach einem der vorstehenden Ansprüche, **dadurch gekennzeichnet, dass** der Rotationsanteil der Bewegung zwischen der Ausgangsposition und der Öffnungsendposition 90° oder 180° beträgt.

12. Möbeleckelement (2) nach einem der vorstehenden Ansprüche, **dadurch gekennzeichnet, dass** das Rahmengestell (3) vier Seitenöffnungen (33) aufweist, wobei in zwei benachbarten Seitenöffnungen (33) die Seitenöffnungen (33) zumindest teilweise verschließende Seitenplatten (4) eingesetzt sind.

13. Möbeleckelement (2) nach einem der vorstehenden Ansprüche, **dadurch gekennzeichnet, dass** wenigstens eine Teilzahl der Rahmenprofilelemente (34) oder ein Teilstück des Rahmengestells (3) im Querschnitt als geschlossenes Vieleck (35) mit rechtwinklig zueinander ausgerichteten Schenkeln ausgebildet ist, aus dessen Außenfläche sich wenigstens ein Haltesteg (36) erstreckt.

14. Möbel (100), mit einem Korpus mit mehreren Seitenwänden und einer Deckplatte (101, 101'), **dadurch gekennzeichnet, dass** in wenigstens einem Front-Seitenbereich des Möbels (100) ein Möbeleckelement (2) nach einem der vorstehenden Ansprüche aufgenommen ist.

## Claims

1. Furniture corner element (2), in particular shelf with at least one storage level, comprising
- a cuboidal frame (3) with a rectangular, in particular square base area with at least one floor opening (31) and a ceiling opening (32) aligned parallel to the floor opening (31), as well as at least two side openings (33),
- a floor panel (6) accomodated in the floor opening (31),
- a ceiling panel (8) accomodated in the ceiling opening (32),
- at least one side panel (4) accomodated in one of the side openings (33) and at least partially closing the side opening (33),
- at least one rotary fitting (7), which is arranged on an underside of the floor panel (6) facing away from the ceiling panel (8) and/or on an upper side of the ceiling panel (8) facing away from the floor panel (6),
- wherein the rotary fitting (7) comprises two storage surfaces (71, 72) facing one another, each having at least one running groove in which rolling elements are guided,
- wherein the running grooves are shaped such that the first storage surface (71) is movable relative to the second storage surface (72) from an initial position to an opening end position and back to the initial position in a combined translational-rotational motion,
- wherein the proportionate translational movement is oriented 45° to one of the side edges of the base area of the frame (3), and
- wherein a center point of the furniture corner element (2) comprises the same spatial coordinates in the initial position and the opening end position
**characterized in that**
- the frame (3) is formed in one piece or is composed of a plurality of hollow profile elements (34).

2. Furniture corner element (2) according to claim 1, **characterized in that** the first storage surface (71) of the rotary fitting (7) is integrally formed on the floor panel (6) / ceiling panel (8).

3. Furniture corner element (2) according to claim 1 or 2, **characterized in that** the first storage surface (71) of the rotary fitting (7) is fastened to the floor panel (6) / ceiling panel (8).

4. Furniture corner element (2) according to one of the preceding claims, **characterized in that** the side panel (4) is formed as a retaining panel to which a decorative panel (5) is attached.

5. A furniture corner element (2) according to claim 4, **characterized in that** a decorative side of the decorative panel (5) is fixed flush with an outer surface of the part of the frame (3) forming the side opening (33) positioned in the side opening (33).

6. Furniture corner element (2) according to claim 5, **characterized in that the** running grooves are shaped in such a way that the base area of the frame (3) in the initial position is congruent with the base area of the frame (3) in the opening end position.

7. Furniture corner element (2) according to claim 4, **characterized in that** the decorative panel (5) is attached to the side panel (4) in front of the frame (3).

8. Furniture corner element (2) according to claim 7, **characterized in that** the running grooves are shaped in such a way that the base area of the frame (3) in the opening end position is positioned offset from the base area of the frame (3) in the initial position by the material thickness of the decorative panel (5) multiplied by $\sqrt{2}$.

9. Furniture corner element (2) according to claim 7 or 8, **characterized in that** the decorative panel (5) is fastened to the side panel (4) with the aid of at least one adjusting unit (11) such that it can be aligned relative to the latter.

10. Furniture corner element (2) according to one of claims 7 to 9, **characterized in that** decorative panels (5') are arranged at two adjacent side openings (33), wherein edge regions of the decorative panels (5') close to one another are rounded and form a common circular arc portion.

11. Furniture corner element (2) according to one of the preceding claims, **characterized in that** the rotational portion of the movement between the initial position and the opening end position is 90° or 180°.

12. Furniture corner element (2) according to one of the preceding claims, **characterized in that** the frame (3) comprises four side openings (33), side panels (4) at least partially closing the side openings (33) being inserted in two adjacent side openings (33).

13. Furniture corner element (2) according to one of the preceding claims, **characterized in that** at least a partial number of the profile elements (34) or a partial piece of the frame (3) is formed in cross-section as a closed polygon (35) with legs aligned at right angles to one another, from the outer surface of which at least one retaining web (36) extends.

14. Furniture (100), having a body with a plurality of side walls and a cover panel (101, 101'), **characterized in that** a furniture corner element (2) according to one of the preceding claims is accommodated in at least one front side region of the furniture (100).

## Revendications

1. Élément d'angle de meuble (2), en particulier étagère comportant au moins un plan de rangement, présentant :
- un bâti de cadre (3) parallélépipédique de plan rectangulaire, en particulier carré, avec au moins une ouverture dans le fond (31) et une ouverture au sommet (32) parallèle à l'ouverture dans le fond (31) ainsi qu'au moins deux ouvertures latérales (33),
- un panneau de fond (6) logé dans l'ouverture dans le fond (31),
- un panneau supérieur (8) logé dans l'ouverture au sommet (32),
- au moins un panneau latéral (4) logé dans une des ouvertures latérales (33) et fermant au moins en partie l'ouverture latérale (33),
- au moins une ferrure rotative (7) disposée sur une face inférieure du panneau de fond (6) tourné à l'opposé du panneau supérieur (8) et/ou sur une face supérieure du panneau supérieur tournée à l'opposé du panneau de fond (6),
- la ferrure rotative (7) comportant deux surfaces d'appui (71, 72) tournées l'une vers l'autre avec une rainure de roulement dans chacune, dans laquelle sont guidés des éléments de roulement,
- les rainures de roulement étant conformées de telle façon que la première surface d'appui (71) peut être déplacée par rapport à la deuxième surface d'appui (72) d'une position de départ à une position finale d'ouverture et retour à la position de départ dans un mouvement combiné de translation et de rotation,
- la composante de translation étant orientée à 45° par rapport à l'un des bords latéraux de la surface en plan du bâti de cadre (3) et
- un centre de l'élément d'angle de meuble (2) présentant les mêmes coordonnées dans l'espace dans la position de départ et dans la position finale d'ouverture,
**caractérisé en ce que** le bâti de cadre (3) est réalisé d'un seul tenant ou composé de plusieurs éléments profilés creux (34).

2. Élément d'angle de meuble (2) selon la revendication 1, **caractérisé en ce que** la première surface d'appui (71) de la ferrure rotative (7) est formée sur le panneau de fond (6) / le panneau supérieur (8).

3. Élément d'angle de meuble (2) selon la revendication 1 ou 2, **caractérisé en ce que** la première surface d'appui (71) de la ferrure rotative (7) est fixée sur le panneau de fond (6) / le panneau supérieur (8).

4. Élément d'angle de meuble (2) selon l'une des revendications précédentes, **caractérisé en ce que** le panneau latéral (4) est conçu comme un panneau de maintien sur lequel un panneau décoratif (5) est fixé.

5. Élément d'angle de meuble (2) selon la revendication 4, **caractérisé en ce qu'**une face décorative du panneau décoratif (5) est positionnée et fixée dans l'ouverture latérale (33) en affleurement avec une surface extérieure de la partie du bâti de cadre (3) formant l'ouverture latérale (33).

6. Élément d'angle de meuble (2) selon la revendication 5, **caractérisé en ce que** les rainures de roulement sont formées de telle manière que la surface en plan du bâti de cadre (3) dans la position de départ coïncide avec la surface en plan du bâti de cadre (3) dans la position finale d'ouverture.

7. Élément d'angle de meuble (2) selon la revendication 4, **caractérisé en ce que** le panneau décoratif (5) est fixé sur le panneau latéral (4) devant le bâti de cadre (3).

8. Élément d'angle de meuble (2) selon la revendication 7, **caractérisé en ce que** les rainures de roulement sont formées de telle manière que la surface en plan du bâti de cadre (3) dans la position finale d'ouverture soit décalée de l'épaisseur de matériau du panneau décoratif (5) multipliée par $\sqrt{2}$ par rapport à la surface en plan du bâti de cadre (3) dans la position de départ.

9. Élément d'angle de meuble (2) selon la revendication 7 ou 8, **caractérisé en ce que** le panneau décoratif (5) est fixé sur le panneau latéral (4) de façon orientable par rapport à celui-ci à l'aide d'au moins une unité de déplacement (11).

10. Élément d'angle de meuble (2) selon l'une des revendications 7 à 9, **caractérisé en ce que** des panneaux décoratifs (5') sont disposés sur deux ouvertures latérales (33) voisines, des zones de bord des panneaux décoratifs (5') proches les unes des autres étant arrondies et formant ensemble un segment d'arc de cercle.

11. Élément d'angle de meuble (2) selon l'une des revendications précédentes, **caractérisé en ce que** la composante rotative du mouvement représente 90° ou 180° entre la position de départ et la position finale d'ouverture.

12. Élément d'angle de meuble (2) selon l'une des revendications précédentes, **caractérisé en ce que** le bâti de cadre (3) comporte quatre ouvertures latérales (33), des panneaux latéraux (4) qui ferment au moins en partie les ouvertures latérales (33) étant introduits dans deux ouvertures latérales (33) voisines.

13. Élément d'angle de meuble (2) selon l'une des revendications précédentes, **caractérisé en ce qu'**un sous-ensemble au moins des éléments de profilé de cadre (34) ou une partie du bâti de cadre (3) ont la forme en section d'un polygone (35) fermé avec des bras orientés à angle droit les uns des autres, sur la surface extérieure duquel s'étend au moins une barre de maintien (36).

14. Meuble (100) avec un corps possédant plusieurs parois latérales et un panneau supérieur (101, 101'), **caractérisé en ce qu'**un élément d'angle de meuble (2) selon l'une des revendications précédentes est logé dans au moins une zone de face frontale du meuble (100).
